# EUROPÄISCHE PATENTSCHRIFT

(11) **EP 0 011 065 B1**
(45) Veröffentlichungstag und Bekanntmachung des Hinweises auf die Patenterteilung: **24.03.1982**
(21) Anmeldenummer: 78101488.1
(22) Anmeldetag: 01.12.1978
(51) Int. Cl.: B65D 5/00

(54) **Quadergruppe**
Group of parallelepipedic packages
Groupe d'emballages parallélépipédiques

(30) Priorität: 30.10.1978 DE 7832310 U
(43) Veröffentlichungstag der Anmeldung: 28.05.1980
(73) Patentinhaber: REFEKA Werbemittel GmbH, D-8011 Kirchheim bei München (DE)
(72) Erfinder: Rüger, Walther, D-8000 München 2 (DE)
(74) Vertreter: Strohschänk, Heinz, Dipl.-Ing.

## Beschreibung

Die Erfindung bezieht sich auf eine Quadergruppe aus mindestens zwei aus Kartonzuschnitten aufgefalteten und durch zwei Kupplungsglieder gelenkig verbundenen Quaderkörpern, wobei die Kupplungsglieder aus einem aus einer annähernd die halbe Öffnungsfläche verdeckenden Decklasche des einen Quaderkörpers gebildeten Ösenteil und einem aus einer zusätzlichen, nach außen und im eingekuppelten Zustand in den einen Quaderkörper, die Decklasche überlappend hineinragenden Lasche des anderen Quaderkörpers gebildeten Hakenteil bestehen, der durch in seinem Mittelbereich von beiden Seiten her eingreifende Ausnehmungen zwei gegenüberliegende äußere Haken bildet, die im eingekuppelten Zustand von einer mittleren Ausnehmung des Ösenteils her Teile desselben übergreifen.

Solche Quadergruppen werden insbesondere als aus acht Würfeln ringförmig zusammenhängende Würfelketten verwendet, wobei die beiden Kupplungsglieder dazu dienen, zwei aus jeweils vier zusammenhängenden Würfeln gebildete Würfelsätze an jeweils ihren äußeren Enden lösbar zu der ringförmig geschlossenen Würfelkette zu verbinden. Den bekannten, beispielsweise durch die DE - U - 78 06 533 bekannten Kupplungsgliedern haftet jedoch noch der Mangel an, daß sie keine für die praktischen Beanspruchengen der Würfelkette, die zu einer unterschiedlichen gegenseitigen Lage der einzelnen Würfel in ihrer Gesamtform verwandelt werden kann, ausreichend zuverlässige Kupplungsverbindung gewährleisten können. Während die Kupplungsverbindung zugleich eine zuverlässige scharnierartige Gelenkverbindung zwischen den beiden verbundenen Würfeln bilden soll, ist die Kupplungsverbindung der eingekuppelten bekannten Kupplungsglieder nicht hinreichen formschlüssig, so daß die den Hakenteil bildende zusätzliche Lasche, die an ihrer Grundkante zugleich die Gelenkstelle zum anschließenden Würfel bildet, leicht mehr oder weniger große Schwenkbewegungen gegenüber dem anderen Kupplungsglied ausführen kann, die bei der gelenkigen Zusammenwirkung der einzelnen Würfel abträglich sind.

Der Erfindung liegt die Aufgabe zugrunde, die Gestaltung der Kupplungsglieder zwischen den benachbarten, gelenkig verbundenen Quaderkörpern so zu vervollkommnen, daß Relativverschiebungen der zusammengekuppelten beiden Kupplungsglieder bei den bei der Anwendung der Quaderkörper auftretenden normalen Beanspruchungen nach Möglichkeit ganz ausgeschlossen bleiben.

Die gestellte Aufgabe ist erfindungsgemäß dadurch gelöst, daß die Ausnehmung des Ösenteils aus einem im Mittelbereich der Decklasche zu deren Grundkante parallel verlaufenden, in seiner Breite etwa der doppelten Wandstärke des Kartonmaterials entsprechenden Langloch besteht und die beiden Haken der zusätzlichen Lasche um je eine an ihrer Wurzel befindliche quer zu ihnen verlaufende Falzkante um 180° gegeneinander faltbar sind, und daß die beiden Falzkanten einen gegenüber der Länge des Langloches etwas kleineren gegenseitigen Abstand aufweisen.

Bei einer solchen Ausbildung der beiden zusammenwirkenden Kupplungsglieder bleibt der mit seinen beiden gegeneinander gefalteten Haken durch das Langloch des Ösenteils hindurchgesteckte Hakenteil nach einem Zurückfalten der beiden Haken nach außen sowohl gegenüber Schwenkbewegungen als auch gegenüber sonstigen Verschiebungen relativ zum Osenteil zuverläsig verankert.

Ausgestaltungen der Erfindung betreffen weitere vorteilhafte Einzelheiten der Gestaltung des Hakenteils.

In der Zeichnung ist die Erfindung beispielsweise veranschaulicht; es zeigen:
Fig. 1 zwei aus Kartonzuschnitten aufgefaltete und über zwei der Erfindung entsprechende Kupplungsglieder miteinander verbundene Würfel einer im übrigen nicht dargestellten ringförmig geschlossenen Würfelkette in einer Seitenansicht (Teile der beiden Würfel sind zur besseren Sichtbarmachung von Einzelheiten der Kupplungsglieder nach der Linie I-I der Fig. 2 geschnitten dargestellt);
Fig. 2 die beiden Würfel gemäß Fig. 1 in einer Ansicht von oben (der linke Würfel ist zur besseren Sichtbarmachung der Kupplüngsglieder oben geöffnet dargestellt);
Fig. 3 und 4 die zur Bildung der beiden Würfel gemäß Fig. 1 dienenden ausgebreiteten Kartonzuschnitte in jeweils einer Draufsicht auf ihre an den aufgefalteten Würfeln innen liegenden Flächen.

Die in den Fig. 1 und 2 dargestellten beiden Würfel 1, 2, deren Kartonzuschnitte aus den zugeordneten Fig. 3 und 4 ersichtlich sind, sind gemäß dem Ausführungsbeispiel Bestandteile einer ringförmig geschlossenen Würfelkette aus acht zusammenhängenden Würfeln, die in bekannter Weise zu einer unterschiedlichen Gesamtform und insbesondere zu zwei Würfelkörpern mit unterschiedlichen Außenflächen zusammenfügbar sind. Während der Würfel 1 mit drei anderen anschließenden (nicht dargestellten) Würfeln über eine Klebelasche 3 fest verbunden ist, ist der Würfel 2 mit dort anschließenden (nicht dargestellten) weiteren drei Würfeln über eine Klebelasche 4 fest verbunden. Damit alle acht Würfel nach einer keinen Gegenstand der vorliegenden Erfindung bildenden bestimmten Zusammenfaltung raumsparend versandt werden können, hat es sich als zweckmäßig erwiesen, die beiden Sätze von je vier Würfeln an beiden Enden jeweils lösbar über eine Kupplungsverbindung miteinander zu verbinden, wie sie insbesondere aus den Fig. 1 und 2 ersichtlich ist. Die nachstehend näher beschriebene Kupplungsverbindung ist so einfach, daß sie an der Stelle der Wiederauffaltung der Würfel ohne weiteres von jedermann zusammengefügt werden kann.

Das eine, einen Ösenteil 5 bildende Kupplungsglied besteht aus einer einfachen Decklasche, die in ihrem Mittelbereich ein zu ihrer Grundkante 6 parallel verlaufendes Langloch 7 aufweist. Bei aufgefaltetem Würfel 1 befindet sich der Ösenteil 5 am Grunde des Würfels 1 neben einer weiteren einfachen Decklasche 8.

Das zugeordnete Kupplungsglied des Würfels 2 besteht aus einer zusätzlichen Lasche 9, die durch in ihrem Mittelbereich von beiden Seiten her eingreifende Ausnehmungen 10 zwei gegenüberliegende äußere Haken 11 bildet. An ihren gegenüber der Länge L des Langloches 7 einen etwas kleineren gegenseitigen Abstand 1 aufweisenden Wurzeln verläuft quer zu jedem Haken 11 eine Falzkante 12, die ein Gegeneinanderfalten der beiden Haken 11 möglich macht. Im übrigen ist die Lasche 9 mit dem Würfel 2 über einen gelochten Wandstreifen 13, der keinen Gegenstand der vorliegenden Erfindung bildet, gelenkig mit dem Würfel 2 verbunden, so daß die beiden Würfel 1 und 2 nach ihrer Zusammenkupplung ohne nennenswerten Widerstand leicht um die entlang dem Wandstreifen 13 verlaufende Grundkante der Lasche 9 zueinander verschwenkt werden können. Aus Fig. 4 ist ferner ersichtlich, daß die Ausnehmungen 10 vorzugsweise jeweils die Form eines rechtwinkligen Dreiecks aufweisen, dessen Hypothenuse vom zugeordneten äußeren Ende der entlang dem Wändstreifen 13 verlaufende Grundkante zum inneren Ende der zugeordneten Falzkante 12 verläuft, während dessen an die dortige Spitze anschließende Kathete parallel zur Grundkante verläuft und zugleich die eine Seitenkante des zugeordneten Hakens 11 bildet. Bevorzugt wird es außerdem, wenn die äußeren Enden der jeweils im wesentlichen rechteckigen Haken 11 an ihren der Grundkante zu gelegenen Ecken 14 abgerundet sind.

Das Zusammenkuppeln der durch den Ösenteil 5 und die zusätzliche Lasche 9 gebildeten beiden Kupplungsglieder kann bei vollkommen aufgefaltetem Würfel 2 und nahezu aufgefaltetem Würfel 1 erfolgen. Es ist lediglich erforderlich, die an der Kupplungsseite des Würfels 1 befindliche Deckelwand 15 aufzuklappen, woraufhin die aus dem völlig aufgefalteten. Würfel 2 herausragende, den Hakenteil bildende Lasche 9 mit ihrem äußeren Ende bei um 180° zueinander geklappten Haken 11 von der Grundkante 6 des Osenteils 5 her mühelos durch das Langloch 7 hindurchgesteckt werden kann, woraufhin lediglich noch die beiden Haken 11 in der aus Fig. 2 ersichtlichen Weise nach außen zurückgeschwenkt ztfwerden brauchen.

Die beiden Fig. 1 und 2 veranschaulichen zugleich, daß die zusammengekuppelten beiden Kupplungsglieder eine allen normalen Beanspruchungen der Würfel 1, 2 bei ihrer Handhabung gewachsene zuverlässige Verbindung gewährleisten, die praktisch keine Relativverschiebungen der Lasche 9 gegenüber dem Ösenteil 5 mehr zuläßt.

Selbstverständlich ist die Erfindung nicht an die Anwendung an lediglich im Zusammenhang mit dem Ausführungsbeispiel erwähnten ringförmig geschlossenen Würfelketten gebunden und kann in ähnlich vorteilhafter Weise zwischen irgendwie gestalteten, aus Kartonzuschnitten aufgefalteten Quaderkörpern ganz unabhängig davon' vorgesehen sein, ob dieselben noch mit weiteren Quaderkörpern verbunden sind.

## Patentansprüche

1. Quadergruppe aus mindestens zwei aus Kartonzuschnitten aufgefalteten und durch zwei Kupplungsglieder (5, 9) gelenkig verbundenen Quaderkörpern (1, 2), wobei die Kupplungsglieder aus einem aus einer annähernd die halbe Offnungsfläche verdeckenden Decklasche des einen Quaderkörpers (1) gebildeten Ösenteil (5) und einem aus einer zusätzlichen, nach außen und im eingekuppelten Zustand in den einen Quaderkörper (1), die Decklasche überlappend hineinragenden Lasche (9) des anderen Quaderkörpers (2) gebildeten Hakenteil bestehen, der durch in seinem Mittelbereich von beiden Seiten her eingreifende Ausnehmungen (10) zwei gegenüberliegende äußere Haken (11) bildet, die im eingekuppelten Zustand von einer mittleren Ausnehmung (7) des Ösenteils (5) her Teile desselben übergreifen, dadurch gekennzeichnet, daß die Ausnehmung des Osenteils (5) aus einem im Mittelbereich der Decklasche zu deren Grundkante parallel verlaufenden, in seiner Breite etwa der doppelten Wandstärke des Kartonmaterials entsprechenden Langloch (7) besteht und die beiden Haken (11) der zusätzlichen Lasche (9) um je eine an ihrer Wurzel befindliche quer zu ihnen verlaufende Falzkante (12) um 180° gegeneinander faltbar sind, und daß die beiden Falzkanten (12) einen gegenüber der Länge (L) des Langloches (7) etwas kleineren gegenseitigen Abstand (1) aufweisen.

2. Quadergruppe nach Anspruch 1, dadurch gekennzeichnet, daß die Ausnehmungen (10) der zusätzlichen Lasche (9) jeweils die Form eines rechtwinkligen Dreiecks aufweisen, dessen Hypothenuse vom zugeordneten äußeren Ende der Grundkante (Wandstreifen 13) zum inneren Ende der zugeordneten Falzkante (12) und dessen an die dortige Spitze anschließenden Kathete parallel zur Grundkante (Wandstreifen 13) verläuft.

3. Quadergruppe nach Anspruch 1 oder 2, dadurch gekennzeichnet, daß die äußeren Enden der jeweils im wesentlichen rechteckigen Haken (11) an ihren der Grundkante (Wandstreifen 13) zu gelegenen Ecken (14) abgerundet sind.

## Claims

1. A group of parallelepipedic packages comprising at least two parallelepipedic bodies (1, 2) which are folded up out of cardboard blanks and which are pivotally connected by two coupling members (5, 9), wherein the coupling members comprise an eye portion (5) formed from a cover flap portion of one parallelepipedic body (1), the cover flap portion covering approximately half the area of the opening, and a hook portion which is formed from an additional flap portion (9) of the other parallelepipedic body (2), the flap portion (9) projecting outwardly and, in the coupled condition, into the one parallelepipedic body (1 ), thereby overlapping the cover flap portion, which hook portion has recesses (10) which extend thereinto in its middle region from both sides, thereby to form two oppositely disposed outer hooks (11) which, in the coupled condition, engage over parts of the eye portion (5) from a central opening (7) therein, characterised in that the opening in the eye portion (5) comprises a slot (7) which extends in the middle region of the cover flap portion parallel to the base edge thereof and which corresponds in width approximately to double the wall thickness of the cardboard material, and the two hooks (11) of the additional flap portion (9) are each foldable through 180° relative to each other about a respective fold edge (12) disposed at the root of the respective hook and extending transversely with respect thereto, and that the two fold edges (12) are spaced from each other by a distance (1) which is somewhat less than the length (L) of the slot (7).

2. A group according to claim 1, characterised in that the recesses (10) of the additional flap portion (9) are each in the shape of a right-angled triangle, the hypotenuse of which extends from the associated outer end of the base edge (wall strip portion 13) to the inner end of the associated fold edge (12), while the short side adjoining the apex of the triangle at said edge extends parallel to the base edge (wall strip portion 13).

3. A group according to claim 1 or claim 2, characterised in that the outer ends of the hooks (11) which are each substantially square or rectangular are rounded at their corners (14) which are towards the base edge (wall strip portion 13).

## Revendications

1. Groupe d'emballages parallélépipédiques constitué par au moins deux corps d'emballages parallélépipédiques (1, 2) repliés à partir de flans de carton et reliés de manière articulée au moyen de deux organes d'accouplement (5, 9), les organes d'accouplement étant constitués par une pièce en forme d'oeillet (5) formée par une languette de recouvrement de l'un (1) des corps parallélépipédiques, recouvrant approximativement la moitié de la surface d'ouverture et par une pièce en forme de crochet formée par une patte supplémentaire (9) de l'autre corps parallélépipédique (2), pénétrant, vers l'extérieur et à l'état accouplé, dans ledit corps parallélépipédique (1) en recouvrant la languette de recouvrement, et qui forme, grâce à des découpes (10) s'enfonçant à partir des deux côtés dans sa zone médiane, deux crochets extérieurs opposés (11) qui, à l'état accouplé, recouvrent des parties de la pièce en forme d'oeillet (5), à partir d'une découpe centrale (7) de cette dernière, caractérisé en ce que la découpe de la pièce en forme d'oeillet (5) est constituée par un trou allongé (7) s'étendant dans la zone médiane de la languette de recouvrement, parallèlement à l'arête de base de cette dernière, et correspondant dans sa largeur approximativement au double de l'épaisseur de paroi du matériau en carton, et les deux crochets (11) de la languette supplémentaire (9) sont repliables à 180° l'un vers l'autre autour chacun d'une arête de pliage (12) située à la base de cette languette et s'étendant transversalement par rapport aux crochets, et que les deux arêtes de pliage (12) présentent une distance réciproque (1) quelque peu inférieure à la longuer (L) du trou allongé (7).

2. Groupe d'emballages. paraltélépipédiques selon revendication 1, caractérisé en ce que les découpes (10) de la languette supplémentaire (9) possèdent chacune la forme d'un triangle rectangle, dont l'hypoténuse s'étend de l'extrémité extérieure, associée de l'arête de base (bande de paroi 13) jusqu'à l'extrémité intérieure de l'arête de pliage associée (12) et dont le côté se raccordant à l'angle formé à cet endroit s'étend parallèlement à t'arête de base (bande de paroi 13).

3.. Groupe d'emballages parallélépipédiques selon revendication 1 ou 2, caractérisé en ce que les extrémités extérieures des crochets (11) chacun essentiellement rectangulaire, sont arrondies à leurs angles (14) tournés vers l'arête de base (bande de paroi 13).
